# EUROPÄISCHE PATENTSCHRIFT

(11) **EP 0 263 442 B1**
(45) Veröffentlichungstag und Bekanntmachung des Hinweises auf die Patenterteilung: **03.07.1991**
(21) Anmeldenummer: 87114389.7
(22) Anmeldetag: 02.10.1987
(51) Int. Cl.: A47C 3/00, A47C 7/00

(54) **Stuhl**
Chair
Chaise

(30) Priorität: 03.10.1986 DE 3633696
(43) Veröffentlichungstag der Anmeldung: 13.04.1988
(73) Patentinhaber: August Fröscher GmbH & Co. K.G., D-7141 Steinheim (DE); Engel, Hartmut S., D-71691 Freiberg (DE)
(72) Erfinder: Engel, Hartmut S., D-7141 Freiberg (DE)
(74) Vertreter: Utermann, Gerd, Dipl.-Ing.

(56) Entgegenhaltungen:
- AT-B- 334 573
- DE-A- 2 118 216
- DE-A- 2 427 147
- DE-A- 3 224 812
- DE-C- 238 879
- FR-A- 1 319 565
- FR-A- 1 325 712
- FR-A- 1 421 793
- FR-A- 2 367 453
- FR-A- 2 397 128
- GB-A- 1 024 119
- GB-A- 1 389 265
- GB-A- 2 061 714
- US-A- 2 446 036
- US-A- 2 905 232
- US-A- 3 873 154
- US-A- 4 066 295
- US-A- 4 105 250

## Beschreibung

Die Erfindung betrifft einen Stuhl mit vier Beinen, einem Sitz, einer Rückenlehne, einem die Beine verbindenden und den Sitz tragenden Zargenteil, wobei die Rückenlehne an den hinteren, über den Sitz nach oben hinaus aufragenden Beinen befestigt ist.

Es gibt sehr viele Stuhlkonstruktionen. Allen gemeinsam ist, daß mindestens Beine, Sitz und Rückenlehne sowie Verbindungsmittel vorgesehen sind. Für die Ausführung gibt es sehr viele Möglichkeiten, die sich einerseits nach dem Design, andererseits nach den Benutzerwünschen und vor allem nach den Herstellungsmöglichkeiten und dgl. richten.

Bei einem aus DE-A-32 24 812 bekannten Stuhl ist das Beingestell aus speziell profilierten Rohren gebogen. Daran befestigte Verbindungsteile tragen den Sitz und die Rückenlehne. Diese herstellungstechnisch für das dabei mögliche Design vorteilhafte Konstruktion ist jedoch daran gebunden, daß man Profilstäbe für das gesamte Beingestell verwendet, welche auch im Abwinklungsbereich ggf. mit entsprechenden Einlagen ausreichende Stabilität bieten. Die gesamte Form wird durch das Beingestell bestimmt, aber auch begrenzt.

Andere Stühle haben gerade aufragende Beine, die ggf. über die Sitzfläche hinaus hinten oben verlängert zum Tragen der Rückenlehne gestaltet sind. Diese sind zumeist aus Holz, aber auch aus Vierkant-Stahlrohren und dgl. gebildet. Mit Leichtmetall-Formgußteilen aufgebaute Stühle haben seitlich angesetzte V-förmige Beine. Eine andere, aus Benutzungen der Anmelderin bekannte Konstruktion sieht eine horizontale Tragelementgestaltung mit an den Ecken senkrecht stehenden Hülsen vor, in welche von unten runde Beinstäbe eingesteckt sind und wobei ggf. Armlehnen-und Rückenlehnen-Träger von oben eingesteckt werden können. Jede dieser und vieler anderen Lösungen ist mit ganz speziellen Materialien, Herstellungsverfahren und einem entsprechenden Aussehen weitgehend fest verbunden, wobei jeweils auch die Farbgebungsmöglichkeiten und die Materialkombinationen weitgehend vom Konstruktionskonzept des Stuhles abhängen.

Der Erfindung liegt die Aufgabe zugrunde, einen Stuhl vorzuschlagen, bei dem geradlinige Halbzeugelemente, wie Metallrohre oder Holzstäbe, für die Beine verwendet werden können, wobei diese je nach den Stabilitätsbedürfnissen und den Gestaltungswünschen unterschiedliche Zusammenstellungen gestatten und wobei die Stäbe durchgehend ausgeführt werden können, jedoch mit einer geeigneten Tragstruktur für das Verbinden der Beine und das Tragen des Sitzes zusammenwirken, und der in der Serienfertigung günstige Herstellungsbedingungen auch bei unterschiedlichen Farbgebungen oder Materialzusammenstellungen ermöglicht.

Ein erfindungsgemäßer Stuhl hat folgende Merkmale:
- vier Beine;
- ein Sitz ;
- eine Rückenlehne;
- ein die Beine verbindendes, den Sitz tragendes und als inneres Rahmenteil ausgebildetes Zargenteil;
- der Sitz ist im Abstand über dem Zargenteil gehalten;
- die Rückenlehne ist an den hinteren, über den Sitz nach oben hinaus aufragenden Beinen befestigt;
- jedes der Beine ist aus mindestens zwei geraden, zylindrischen, unmittelbar aneinander liegenden Rundstäben gebildet;
- das Zargenteil weist abstehende Bein-Anschluß-Arme auf;
- die Anschluß-Enden der Bein-Anschluß-Arme reichen jeweils in die nach innen weisenden Vertiefungen zwischen den beiden Rundstäben jedes Beines;
- sie sind dort mit den Beinen die auftretenden Stütz-, Biege- und Verdrehkräfte aufnehmend verbunden.

Die geraden, aus wenigstens zwei Rundstäben gebildeten Beine können nunmehr durchlaufen und durch einfaches Abschneiden gebildet werden. Sie brauchen nicht in entsprechende zylindrische Hülsen eines Zargen- und Verbindungsteiles eingesteckt und entsprechend angepaßt zu werden. So ist man in der Wahl der Gestaltung und des Aussehens wesentlich freier und kann durch die Doppelrundstäbe wesentlich schlanker wirkende Beine bei großer Stabilität erzielen. Man kann für die Beine nunmehr auch Materialien verwenden, wie sie bei abgebogenen Halbzeug-Beinen, beispielsweise nach der DE-A-32 24 812 oder bei den Rattan-Stühlen aus naturgewachsenen Rundstäben oder bei Stühlen aus dünnen runden Stahlstäben, wie sie für Kaffeehausstühle verwendet wurden, nicht geeignet waren. Dadurch, daß die Verbindung zwischen Bein und Zargenteil in dem inneren Bereich zwischen zwei Rundstäben erfolgt, kann je nach den Festigkeitsbedürfnissen hier eine Länge für die Verbindung gewählt werden, die vom Rundstab-Durchmesser unabhängig ist und die selbst bei interessanten Gestaltungsvarianten mit gerade durchlaufenden, mehrstäbigen Beinen oder zu Bündeln vereinigten Rundstab-Beinen eine an der kritischsten Stelle ausreichende Befestigung auch bei schwierigen Werkstoffen, wie dünnen Holzstäben oder dgl. ermöglicht. Dadurch, daß man beim Zargenteil von der üblichen außen liegenden Rahmenkonstruktion,die in die Holzbeine eingenutet oder eingezapft ist, abgeht und ein inneres Rahmenteil vorsieht, welches abstehende Arme aufweist, kann man eine frei schwebende Konstruktion für den Anschluß der Beine und des Sitzes wählen und hat trotzdem günstige Anschlußmöglichkeiten für die einzuleitenden Kräfte und vor allem herstellungsmäßig zweckmäßige Gestaltungsfreiheiten für die Zargenteil oder Zargenteilelemente, je nachdem, ob man eine Ausführung in Metall, in Holz oder in Holz-Verbund-Werkstoffen und/oder ggf. Kunststoffen wünscht. Je nach der gewählten Verbindungsart und dem Material kann man unterschiedlich aussehende Materialien, für Beinteile und/oder Zargenteil und Zargenteilarme verwenden und ist somit bezüglich der Gestaltung und des Design des Stuhles wesentlich freier als bei vielen anderen Konstruktionen und erreicht trotzdem gute Stabilität und günstige Herstellungsmöglichkeit. Man kann dabei die einzelnen Teile der Beine, wenn es gewünscht wird, unterschiedlich farbig lackieren und erst hinterher zusammenbauen oder aus verschiedenen Werkstoffen aufbauen, wenn es die Herstellungsmöglichkeiten, die Herstellungskosten und/oder die Ansprüche an das Design erfordern oder wünschenswert erscheinen lassen.

In weiterer vorteilhafter Ausgestaltung der Erfindung können die Beine aus stranggepreßtem Aluminiumrohr bestehen. Unter "Aluminiumrohr" werden auch solche Werkstoffe verstanden, die nicht reines Aluminium sind, sondern auch Legierungen und sonstige gleichwertige Leichtmetalle. Dieses für die Erfindungskonstruktion wichtige Merkmal läßt sich bei einem solchen Stuhl besonders gut verwirklichen, weil man stranggepreßte Aluminiumrohre nicht oder mit vernünftigem Aufwand nicht verformen kann und durch die Wahl des Werkstoffs Aluminium oder dgl. Konstruktionsprinzipien zu wählen hat, die den Tatsachen der Geradlinigkeit und des stets gleichen Querschnittes Rechnung tragen. Gerade dafür ist es jedoch, wenn man schlanke, übersichtlich, auch im oberen Endbereich oder Durchlaufbereich in der Nähe des Sitzes nicht unterbrochene Außenflächen haben möchte, sinnvoll, die Lösung mit dem Zargenteil mit abstehenden Armen, die zwischen den Rundstäben angreifen, zu wählen. Unter 'Zargenteil' wird ein die Beine verbindenes, zusammenhaltendes und den Sitz tragendes Bauteil verstanden, dessen Tragkonstruktion nicht darauf beschränkt ist, daß die "Zargen" wie bei üblichen Beinen in den von den Beinachsen bestimmten Ebenen oder nahe diesen Ebenen liegen, sondern daß die die Stabilität gebenden Bereiche als hochkantstehende, ein Rahmenwerk bildende Flachteile ausgebildet sind.

Die Rundstäbe kann man aus Einzelstäben zusammenfügen. Insbesondere für die Aluminiumrohrlösung ist es jedoch zweckmäßig, wenn jeweils zwei Rundrohre als einstückiges Strangpreßprofil augebildet sind. Sie lassen sich hertellungstechnisch gut fertigen, bieten bei geringem Querschnitt und schlankem Aussehen günstige Stabilitätseigenschaften und lassen es zu, ohne weiteres zur weiteren Verstärkung, zur Erzielung eines bestimmten Aussehens im Sinne des Gesamtdesigns und/oder zur Anbringung einer an den Stil des Stuhles passenden Armlehne einen dritten Rundstab in die von der Befestigung frei liegenden, nach außen weisenden Vertiefungen der beiden an dem Zargenteil befestigten Rundstäbe einzulegen und in geeigneter Weise zu befestigen. Von dieser Möglichkeit macht das ansprechend gestaltete Ausführungsbeispiel bei den Vorderbeinen in vorteilhafter Weise Gebrauch, wobei gemäß einer Weiterbildung der Erfindung das dritte Rohr der Vorderbeine eine in die Vertiefung der beiden Rohre eingreifende spitze Außenrippe aufweisen kann. Diese sorgt einerseits für eine leichte lagesichere Montage und andererseits kann man mit Hilfe dieser ineinandergreifende Rippen-Nutkonstruktion auch auf größerer Länge, beispielsweise durch Verklebung und/oder Schrauben, eine Stabilisierung erzielen.

Die Beinprofilrohre haben zweckmäßige außen längs verlaufende schmale und niedrige Schutzrippen. Diese lassen sich im Strangpreßverfahren leicht herstellen und verhindern Verkratzen der Oberflächen, vor allem beim Stapeln der Stühle. Die erfindungsgemäße Konstruktion läßt es nämlich besonders günstig zu, stapelfähige Stühle zu schaffen.

Die Beinrohrprofile können zweckmäßig im Innern längsverlaufende Zentrier- und Befestigungsrippen aufweisen. Diese dienen einerseits der Verstärkung, vor allem aber ermöglichen sie wegen der notwendigen Schrägschnitte und der einzufügenden Formteile eine sichere Ausrichtung der Bestandteile zueinander, wobei die Formteile sich auch an den Befestigungsrippen festkrallen können.

Der Anschluß der Anschlußenden der abstehenden Bein-Anschluß-Arme des Zargenteiles und ggf. der Rückenlehne kann jeweils an den äußeren Enden der Rohre erfolgen, ggf. mit Eingriff in die Rohrenden. Solche Lösungen lassen jedoch nur ganz bestimmte Ausführungen für die Eckverbindung zu. Besonders zweckmäßig ist es, wenn der Anschluß im Abstand unterhalb der Enden der Beinstäbe erfolgt. Dann kann man in die Enden der Beinstäbe geeignete Verbindungselemente und/oder Abdeckstopfen einführen, die die Beinstäbe, welche unter den Einspannkräften von anzuschließenden Teilen, ggf. auseinander gedrückt zu werden drohen, zusammenhalten. Außerdem ergibt sich eine im Sinne des Designs ansprechende Gestaltung, die auch das Abschneiden oder Endenlassen der Rundstäbe in geneigten und/oder gewölbten Flächen zuläßt. In die Rohrenden läßt man zweckmäßig passende Fuß- und/oder Endabdeckungs- und/oder Verbindungsstopfen eingreifen.

Das Zargenteil weist zweckmäßig einen rechteckigen Grundkörper mit vertikalen Wänden auf, in dessen Ecken diagonal die Bein-Anschluß-Arme abstehen. Andererseits kann man jedoch auch eine gewölbte und/oder verrippte Struktur dafür vorsehen.

Die Bein-Anschluß-Arme für die vorderen Beine läßt man zweckmäßig gradlinig in der Stuhldiagonale verlaufen. So kann man zwei nach innen liegende und einen außen eingelegten Stab zu einem ansprechenden schlanken, jedoch ausreichend stabilen Bündel vereinigen und das Zargenteil geometrisch günstig angreifen lassen.

Im hinteren Bereich kann es zweckmäßig sein, ggf. im Durchmesser etwas dickere Rundstäbe zu verwenden, wobei diese bezüglich der Stuhlseitenlinie hintereinander stehen sollten, so daß die hinteren Arme am Zargenteil bis zur Verbindungsebene der Hinterbeine diagonal verlaufen und jeweils einen in die Verbindungsebene abgewinkelten Anschlußschenkel aufweisen. So läuft auch dieser Schenkel senkrecht auf die Verbindungsebene der Achsen der beiden Rundstäben und kann leicht eingefügt und angeschlossen werden. Die Anschluß-Enden der Bein-Anschluß-Arme werden zweckmäßig verjüngt und angefast ausgeführt, wenn man eine Schweißverbindung für die Aluminiumkonstruktion wählen will, so daß die Schweißnaht kräftig und gut tragend ausgeführt werden kann, im äußeren Erscheinungsbild jedoch nicht nachteilig zu sehen ist.

Für die Befestigung des Sitzes und ggf. zur Unterbringung von Stapelstopfen kann es zweckmäßig sein, in den Ecken des rechteckigen Rahmens des Zargenteils senkrecht verlaufende Ausnehmungen vorzusehen. Diese können vorzugsweise zylindrische Form haben. Sie lasse sich günstig mit den Zargenteilelementen herstellen und gestatten durch einfaches Einstecken die entsprechenden Bauteile zusammenzubauen und zu befestigen.

Das Zargenteil kann einstückig oder aus mehreren Elementen zusammengefügt werden. Für die Herstellung in Aluminium ist grundsätzlich eine Gußlösung des Gesamtteiles möglich. Diese erfordert jedoch teuere und große Gußformen. In das Gesamtkonzept des Stuhles mit stranggepreßten Aluminium-Rohrbeinen fügt sich besser eine Lösung ein, bei der auch das Zargenteil aus stranggepreßten Aluminiumelementen besteht. Das gesamte Zargenteil von einem einstückigen Strangpreßprofil abzuschneiden, würde einen großen Aufwand für das Gesamtprofil bedeuten. Günstigere Herstellungs-, Lager- und Transportbedingungen ergeben sich, wenn man das Zargenteil mit seinen abstehenden Armen aus vier Abschnitten von zwei gleichen Strangpreßprofilen, die gemäß der Höhe des Zargenteiles abgeschnitten sind, zusammenfügt. Diese haben im Verbindungsbereich zweckmäßig Schlitzaufnahmen und ggf. Anfasungen, um Verbindungslaschen einzustecken und Verschweißungen zu ermöglichen, wobei die Verbindungslaschen allein oder zusätzlich zur Verbindung mittels Nieten dienen können.

Die Rückenlehne kann in vielerlei Weise befestigt werden. Zweckmäßig ist es jedoch, die Befestigung der Rückenlehne zwischen die beiden Rundstäbe greifen zu lassen. Bei der Ausführung mit Leichtmetall-Strangpreßprofilen kann man zweckmäßig von oben Längsschlitze einarbeiten, in welche im Einsteckbereich verjüngte Flachteile der vorzugsweise gewölbten Rückenlehne eingreifen. Die Rohrenden werden dann zweckmäßig durch sie zusammenhaltende und die Stabilität sichernde Einsteckstopfen abgedeckt. Dabei kann man die Rohrenden und/oder ihre Stopfen gemäß der schräg verlaufenden oberen Begrenzungslinie der Rückenlehne abschrägen. Dann benötigt man nur relativ kurze Beine und einen Anschluß mit kurzen Hebelarmen, während jedoch durch die schräg verlaufende Gestaltung zum höchsten Teil in der Mitte der Rückenlehne eine günstige Abstützung des Rückens des Benutzers auch in höheren Partien ermöglicht wird.

Für viele Anwendungszwecke, insbesondere unter hygienisch und reinigungstechnisch schwierigen Verhältnissen,ist der Stuhl mit Leichtmetall-Strangpreß-Profil-Teilen besonders geeignet. Für andere Anwendungen und inbesondere für manche Einkäufer-und Benutzerwünsche soll ein Stuhl jedoch aus Holz bestehen oder zumindest so aussehen oder mit äußeren Flächen aus Holz gestaltet sein. Einen solchen Stuhl kann man bei gleichem Grundkonzept wie vorstehend beschrieben auf verschiedene Weise realisieren. In einer vorteilhaften Ausgestaltung bestehen die Beine aus miteinander verbundenen zylindrischen Massivholzstäben. Diese Ausgestaltung läßt verschiedene Anschlüsse am Zargenteil zu, die in konventioneller Verbindungstechnik ausgeführt werden können. Besonders zweckmäßig ist es jedoch, daß die Enden der abstehenden Arme des Zargenteiles schwalbenschwanzartige Verdickungen aufweisen, die in passend geformte Vertiefungen zweier benachbarter, auf diese gesteckter und vorzugsweise angeleimter Rundstäbe eingreifen. So ergibt sich eine großflächige stabile Verbindung zwischen Zargenteil und Beinstäben, die in den verschiedensten geeigneten Hölzern ausgeführt werden kann. Für die Herstellung und eine dauerhaft stabile Konstruktion ist es zweckmäßig, wenn das Zargenteil aus formgepreßtem Kunststoff-Faser-Holz besteht, an welches die auswärts ragenden schwalbenschwanzartigen Befestigungsverdickungen mit durchgehendem Faserverlauf angeformt sind. Eine solche Lösung, die in am Markt verfügbaren neuen Herstellungstechniken günstig und preiswert zu realisieren ist, führt zu einem durchgehenden Faserverlauf von den Anschlußbereichen der Beine durch die Eckbereiche der Zargenteile, wobei die Fasern in eine entsprechende Form,vorzugsweise gegeneinander verschränkt eingelegt und mit Harz versehen zu einem festen Holzverbundwerkstoff-Bauteil verpreßt werden, welches gerade den besonderen Belastungsverhältnissen von frei tragenden Stuhlkonstruktionen mit an innen liegenden Zargen der Rahmen über Arme angesetzten Beine besonders günstig gerecht wird.

Die Verbindung zwischen Rückenlehne und hinteren Beinen kann in gleichartiger Weise mit angeformten Verdickungen und entsprechenden Aufnahmevertiefungen an den Beinen gebildet sein. Dabei kann man gleichartige Faser-Kunststoff-Preß-Techniken für Teile der Rückenlehne oder die ganze Rückenlehne anwenden. Wünscht man jedoch eine aus Flachmaterial, beispielsweise verformtem Sperrholz hergestellte Rückenlehne, so kann man diese ähnlich wie bei der zuvor beschriebenen Konstruktion zwischen die beiden aufragenden Rundstäbe greifen lassen. Eine andere besonders zweckmäßige und stabile Verbindung zwischen Rückenlehne und aus zwei runden Holzstäben gebildeten Beinen sieht vor, daß die Rückenlehne auf jeder Seite ein schwalbenschwanzartig ausgeformtes, stirnseitig angeschlossenes Metallprofil aufweist, welches in vertikal eingearbeitete Schlitze der benachbarten Holz-Rundstäbe eingreift. Dann kann man hier eine sehr schlanke Konstruktion verwirklichen und trotzdem an der hoch belasteten Stelle auf großer Länge eine stabile Verbindung herstellen, die auch bearbeitungstechnisch einfach und sicher ist.

Um dem Aussehen, der Stabilität und der Formgestaltung der aus Doppelstäben gebildeten hinteren Beine sowohl in Stabilität als auch Gestaltung entsprechende Vorderbeine zu schaffen, ist es zweckmäßig, dieses aus drei Stäben aufzubauen. Dabei kann der dritte Stab des Bündels der vorderen Beine mittels verdeckter Dübel an den Anschluß-Enden der Bein-Anschluß-Arme des Zargenteils und ggf. den übrigen Rundstäben des Beines ebenfalls mit versenkten, ggf. federförmigen oder scheibenförmigen Dübeln angeleimt sind. So erhält man ein aus schlanken Rundstäben gebildetes und sicher angeschlossenes Vorderbein.

Wenn man jedoch eine in sich stabilere Konstruktion mit dem Aussehen von echtem Holz wünscht, kann man auch ein Konzept wählen, bei dem stabile Metallstäbe von Holzteilen umgeben sind. Dafür eignet sich gerade die Lösung mit Rundstäben deshalb, weil keine Fugen in Erscheinung treten, wenn die Rundstäbe aneinander liegen. Für eine solche Lösung wird zweckmäßig ein aus Metall oder formgepreßtem Faserholz bestehendes Zargenteil vorgesehen, an dessen Bein-Anschluß-Arme im hinteren Bereich jeweils ein vertikal verlaufendes Flachprofil und im Bereich der Vorderbeine je ein mit dem Mittelschenkel unter 45° nach außen weisendes T-Profil angeschlossen, vorzugsweise angeschraubt, ist. Dabei sind Schenkellänge und Schenkelstärke von Flachprofil und T-Profil wesentlich geringer als die Durchmesser der Holz-Rundstäbe und die Holz-Rundstäbe sind mit passenden Längsschlitzen versehen, mittels deren sie auf die Metallschenkel aufgesteckt sind. So hat man ein schlankes Metallstützgestell, beispielsweise aus Stahl oder Leichtmetall, über welches die geschlitzten Holzstäbe gesteckt sind. Sie kleiden dieses völlig ein. Dabei stehen die Holzstäbe zweckmäßig über die Metalleinlage nach oben über. So ist diese voll abgedeckt und man benötigt keine besonderen, bezüglich der Formgestaltung ins Auge springenden Abdeck-Kappen, sondern kann das Hirnholz sichtbar werden lassen. Auch dabei können die Holzstäbe an ihren oberen Enden in einer stark geneigten Ebene oder sonstwie gewölbten Fläche abgeschnitten bzw. abgearbeitet sein.

Das erfindungsgemäße Stuhlkonzept sieht einen über dem Zargenteil, vorzugsweise mit Abstand,befestigten Sitz vor. Für eine solche, aber auch für andere Stuhlkonstruktionen sieht man zweckmäßig unter dem Sitz Abstandshalter vor, in deren unteren Enden Gewindebohrungen vorgesehen sind, mittels deren der Sitz unter Zwischenschaltung von Federelementen auf dem Zargenteil befestigt ist. Dann kann man auf einem Stuhl einfacher Bauart bequemes, gefedertes Sitzen, wie bei Bürostühlen, auch dann ermöglichen, wenn man nur eine dünne oder gar keine Polsterung verwendet. Zweckmäßig sieht man zusätzlich vor, daß die Federelemente von Schrauben durchdrungen sind, mittels deren die Federvorspannung und/oder die Sitzneigung einstellbar sind. So kann man einerseits die Federcharakteristik entweder bei der Herstellung im Werk oder später beim Benutzer einstellen, vor allem kann man jedoch auch durch unterschiedlich starkes Anziehen der Schrauben die Sitzneigung mit einfachen Mitteln einstellen und damit an einem einfachen Stuhl einen individuellen Sitzkomfort erzielen, wie er zuvor nur mit konstruktiv aufwendiger Polsterung üblich war. Als Federelemente kommen Gummi-Zapfen oder -Klötze oder gummielastische Kunstoff-Zapfen oder-Klötze in Betracht. Man kann jedoch auch Schrauben-Druckfedern verwenden. Die Köpfe der Spannschrauben werden zweckmäßig axial unverschiebbar in Haltebohrungen des Zargenteiles befestigt. Dafür kann man die vorn behandelten, in den Ecken des rechteckigen Rahmenwerks des Zargenteils vorgesehenen Ausnehmungen verwenden. Eine einfach zu montierende Anordnung sieht eine U-förmig gebogene Runddrahtklammer vor, welche durch quer verlaufende Bohrungen in die Sitzhalte-Ausnehmungen eingreift und wobei beiderseits der Klammerarme Unterlegscheiben liegen, die von der mit unten liegendem Kopf eingebauten Schraube durchdrungen werden, auf der sich weiterhin das Federelement zentriert und wobei die Schraube dann in eine Gewindebohrung des Sitzhalte-Elementes eingreift. Bei einer solchen Konstruktion ist es möglich, selbst für guten Sitzkomfort einen Sitz aus einem ungepolsterten harten, abwaschbaren Werkstoff, wie Formholz oder Metall, zu verwenden und an seinen tiefsten Stellen Durchtrittsöffnungen für Flüssigkeiten vorzusehen. So kann man einen bequemen, im Design ansprechenden Stuhl für Kantinen, Cafés, Kindergärten, Krankenhäuser, Arztpraxen und dgl. schaffen, der im ganzen abwaschbar ist und selbst bei übergegossenen Flüssigkeiten diese ablaufen läßt und leicht gereinigt werden kann. Wegen der gefederten Lagerung des Sitzes erreicht man trotzdem einen Sitzkomfort, wie er sonst nur bei Polsterstühlen zu erreichen ist.

Der Stuhl kann gemäß seinem Grundkonzept mit Rundstabbündelbeinen auch vorteilhaft wahlweise und ggf. nachträglich mit Armlehnen versehen sein, die sich vorzugsweise dadurch auszeichnen, daß sie einen vertikalen Rundstab aufweisen, der in die vom Anschluß am Zargenteil wegweisende Vertiefung jedes Hinterbeines eingelegt und an diesen befestigt ist und wobei das etwa horizontal verlaufende Armlehnenrohr an den vertikalen Rundstab, vorzugsweise mit einer schräg verlaufenden Abknickung, angeschlossen ist und an seinem vorderen Ende in einen vertikalen vorderen Endbereich übergeht, an welchen sich ein unter den Sitz abgebogener Horizontalabschnitt anschließt, der vorzugsweise am Zargenteil befestigt ist. Weitere Einzelheiten, Vorteile und Merkmale und Gesichtspunkte der Erfindung ergeben sich auch aus dem nachfolgenden, anhand der Zeichnungen abgefaßten Beschreibungsteil und den Ansprüchen.

Ausführungsbeispiele der Erfindung werden nachfolgend anhand der Zeichnungen erläutert.

Es zeigen:
- Fig. 1: Die Schrägansicht schräg von rechts vorn oben auf ein erstes Ausführungsbeispiel eines Stuhles;
- Fig. 2: die Vorderansicht des Stuhles nach Fig. 1;
- Fig. 3: die Rückansicht des Stuhles nach Fig. 1 und 2;
- Fig. 4: die Seitenansicht des Stuhles nach den vorstehenden Figuren;
- Fig. 5: die Draufsicht auf den Stuhl nach den vorstehenden Figuren;
- Fig. 6: die Unteransicht des Stuhles nach den vorstehenden Figuren;
- Fig. 7: einen vergrößerten Querschnitt durch das eine hintere Bein gemäß der Schnittlinie 7-7 in Fig. 1;
- Fig. 8: einen vergrößerten Querschnitt durch das eine vordere Bein gemäßt der Schnittlinie 8-8 in Fig.1;
- Fig. 9: eine Teildraufsicht auf etwas mehr als die linke Hälfte des Zargenteiles bei abgenommenem Sitz samt Sitzbefestigung und mit Darstellung der Beine im Schnitt, gelegt unmittelbar über dem Zargenteil und in einem von den vorstehenden Figuren abweichenden Maßstab;
- Fig. 10: die Teil-Seitenansicht von vorn auf das linke obere Bein mit angeschlossener Rückenlehne, jedoch ausgezogen dargestelltem Zapfen;
- Fig. 11: einen Horizontalschnitt längs der Linie 11-11 in Fig. 10 durch das rechte Hinterbein des Stuhles, wobei jedoch der Übersichtlichkeit halber der eingesteckte Teil der Rückenlehne nur strichpunktiert dargestellt ist;
- Fig. 12: eine Explosionsdarstellung in Schrägansicht auf die hintere rechte Ecke des Zargenteiles mit Anschluß eines hinteren Beines, wobei jedoch der obere Teil abgeschnitten ist und mit auseinandergenommen dargestellter Befestigung für den Sitz und mit Stapelstützzapfen;
- Fig. 13: die Schrägansicht eines weiteren Ausführungsbeispieles eines Stuhles entsprechend Fig. 1, jedoch mit Armlehnen;
- Fig. 14: einen vergrößerten Horizontalschnitt längs der Linie 14-14 in Fig. 13;
- Fig. 15: eine der Fig. 1 entsprechende Schrägansicht eines weiteren Ausführungsbeispiels eines Stuhles mit Massivholzbeinen;
- Fig. 16: einen vergrößerten Horizontalschnitt längs der Linie 16-16 in Fig. 15 durch ein Hinterbein;
- Fig. 17: einen vergrößerten Horizontalschnitt längs der Linie 17-17 in Fig. 15 durch ein Vorderbein;
- Fig. 18: einen vergrößerten Teil-Horizontalschnitt längs der Linie 18-18 in Fig. 15 durch die Befestigung von Zargenteil und Rundstäben des Hinterbeines, wobei jedoch das Zargenteil ohne Schnittschraffur gezeichnet ist, um den Faserverlauf der Holzfasern übersichtlich darstellen zu können;
- Fig. 19: eine Teil-Seitenansicht auf das obere Ende eines Vorderbeines mit dem Bein-Anschluß-Arm, jedoch ohne Sitz und dgl. eines Stuhles nach den Fig. 15 bis 18;
- Fig. 20: eine um 90° gedrehte Ansicht des oberen Endes des Beines nach Fig. 19, wobei der Bein-Anschluß-Arm geschnitten ist, jedoch zur Darstellung seiner Fasern auf die Anbringung einer Schnittschraffur verzichtet wurde;
- Fig. 21: einen Teil-Horizontalschnitt längs der Linie 21-21 in Fig. 19;
- Fig. 22: einen vergrößerten Teil-Horizontalschnitt längs der Linie 21-21 in Fig. 15 durch das rechte Hinterbein nebst Befestigung der Rückenlehne;
- Fig. 23: eine Explosionsdarstellung eines weiteren Ausführungsbeispieles für eine Ausgestaltung von Zargenteil und Vorderbein eines Stuhles mit Metalleinlagen in den Holzbeinen;
- Fig. 24: eine zur Fig. 23 gehörige Explosionsdarstellung für die Gestaltung eines Hinterbeines mit metallenen Einlegeteilen und Massivholzstäben mit Anschluß am Zargenteil und an der Rückenlehne.

Das erste Ausführungsbeispiel eines erfindungsgemäßen Stuhles ist in den Fig. 1 bis 12 dargestellt. Der Stuhl 20 hat Vorderbeine 21.1 und 21.2 sowie Hinterbeine 21.3 und 21.4, ein Zargenteil 22, einen Sitz 23 und eine Rückenlehne 24.

Sitz 23 und Rückenlehne 24 sind nach dem gewünschten Profil aus entsprechend bearbeitbarem Sperrholz gebildet.

Das Zargenteil 22 besteht aus einem rechteckigen Rahmen 25 und abstehenden Bein-Anschluß-Armen 26.1, 26.2, 26.3, 26.4, die zusammen eine Einheit bilden. In den inneren Ecken des Rahmens 25 sind Befestigungsausnehmungen 27, hier in Form zylindrischer Ausnehmungen, für die Sitzbefestigung gebildet.

Bei diesem Ausführungsbeispiel ist gemäß Fig. 6 und 9 die Herstellung aus vier Zargenteilelementen 22.1, 22.2, 22.3 und 22.4 gewählt. Diese sind, wie aus Fig. 6 ersichtlich, aus zwei gleichen Profilteilen aufgebaut, wobei die vorderen Profilteile und die hinteren Profilteile jeweils gleich sind, jedoch umgekehrt zueinander montiert sind. Die Zargenprofilteile haben jeweils im rechten Winkel zueinander stehende Rahmen-Arme 28, deren verdickte Enden 29 mit Verbindungsschlitzen 30 ausgestattet und mit Fasen 31 angefast sind, um eine Schweißnaht 32 aufzunehmen. Außen glattflächig abschließende Laschen 33 passen wie ersichtlich in die Vertiefungen und Schlitze 30. Die entsprechenden Schenkel können, wie ersichtlich und mit der Achse 34 angedeutet, vernietet sein. Die Zargenteilelemente 22.1, 22.2, 22.3 und 22.4 sind mit der Höhe 44 von entsprechend als Halbzeug gefertigten Strangpreßprofilen abgeschnitten.

Die vorderen Zargenteilelemente 22.1 und 22.2 haben in den Diagonalen 46geradlinig verlaufende Bein-Anschluß-Arme 26.1 und 26.2,während die Bein-Anschluß-Arme für die hinteren Beine 21.3 und 21.4 bis in die Verbindungsebene 40 der Hinterbeine auf den Diagonalen 46 verlaufen, dort jedoch zu Anschlußschenkeln 35 abgewinkelt sind. Die Enden 36 aller vier Bein-Anschluß-Arme 26 sind, wie aus Fig. 9 ersichtlich,verjüngt und am äußersten Ende angefast, so daß Schweißnähte 37 großflächig angreifend, jedoch kaum sichtbar untergebracht werden können.

Wie aus Fig. 7 bis 9 ersichtlich, bestehen die Beine 21 aus Bündeln von Rundstäben, wobei jeweils zwei benachbarte Rundstäbe zwischen sich eine nach innen weisende Vertiefung 38 bzw. 39 begrenzen. In diesen Vertiefungen greifen die Bein-Anschluß-Arme 26 mit ihren verjüngten Enden 36 an. Bei diesem Ausführungsbeispiel sind auch die Beine 21 aus stranggepreßtem Aluminium-Profilrohr gebildet und mit Hilfe der Schweißnähte 37 angeschweißt. So ergibt sich ein stabiles, aus Leichtmetall-Strangpreßteilen zusammengeschweißtes Gestell. Dabei kann die Höhe 44 des Zargenteiles 22 mit seinen Bein-Anschluß-Armen 26 so gewählt werden, wie es die Festigkeitsanforderungen unter Berücksichtigung des gewünschten Design bedingen. Durch die reine Leichtmetall-Konstruktion ergeben sich viele Freiheiten für die optische Gestaltung, wobei stets ein in sich selbsttragendes,schlankes Gestell realisiert werden kann, auf und an dem man Sitze und Rückenlehnen verschiedener Art befestigen kann.

Bei diesem Ausführungsbeispiel sind die Beine aus Bündeln von Rundstäben gebildet, die bei geringem Materialaufwand und schlankem, elegant wirkendem Aussehen günstige Stabilitätseigenschaften haben.

Während die Hinterbeine aus zwei Rundstäben gebildet sind, sind die Vorderbeine aus drei Rundstäben gebildet. Sowohl die Hinterbeine als auch die Vorderbeine haben jeweils ein einstückig im Strang-Preß-Verfahren hergestelltes Doppel-Rohr-Paar, welches nach Art eines Zwillingsgewehrlaufes gestaltet ist. Bei den Hinterbeinen steht die Verbindungsebene 41 der Achsen 43.1 der Rundstäbe 45.1 bzw. 45.2 senkrecht auf der Ebene 40, die die beiden Hinterbeine verbindet, während die Verbindungsebene 42 der Achsen 43.2, der dem Zargenteil benachbarten Rundstäbe 45.3 und 45.4 der Vorderbeine 21.1 und 21.2 zu den vorerwähnten Ebenen 40 und 41 unter 45° verläuft und senkrecht auf der Diagonalen 46 liegt. Beide Profile sind gleichartig gestaltet, haben jedoch geringfügig unterschiedliche Durchmesser 47 und 48. Der Durchmesser 48 der drei vorderen rohrförmigen Rundstäbe 45.3, 45.4, 45.5 ist etwas kleiner als der Durchmesser 47 der rohrförmigen Rundstäbe 45.1, 45.2 der Hinterbeine 21.3, 21.4. Dadurch ergibt sich eine optisch zweckmäßig aufeinander abgestimmter Gesamteindruck der Beine unter Berücksichtung der Stabilitätsverhältnisse. Bei einer praktischen Ausführungsform kann der Durchmesser 48 beispielsweise 24 mm betragen, während der Durchmesser 47 beispielsweise 27 mm beträgt. Die als Doppel-Rund-Rohe gestalteten Rundstäbe 45 haben an ihren Innenwänden 50 gegenüberliegend nach innen ragende Längsrippen 51, die in senkrecht zu den Ebenen 41 und 42 verlaufenden Ebenen angeordnet sind. Sie dienen derVerstärkung und Zentrierung von weiter unten zu behandelnden Stopfen. Zwischen den beiden rohrförmigen Rundstäben 45.1 und 45.2 bzw. 45.3 und 45.4 sind Einschnürungen oder Vertiefungen 38 bzw. 39 gebildet. An die innen liegenden Vertiefungen 38 reichen die verjüngten Enden 36 der Bein-Anschluß-Arme 26 in den entsprechenden Bereichen. In die außen liegenden Vertiefungen 56 der Vorderbeine ist jeweils der rohrförmige dritte Rundstab 45.5 eingelegt. Dieser hat im Innern nur eine zur Zentrierung und Verstärkung dienende Längsrippe 51. Er hat den gleichen Außendurchmesser 48 wie die Doppelrohre 45.3 und 45.4 der Vorderbeine 21.1 und 21.2. Im Bereich der Innenrippe 51 ist außen eine spitz zulaufende, über den Umfang etwa dreikantprismenförmig überstehende Außenrippe 57 gebildet, die in die Vertiefung 56 des Rohrpaares hineinpaßt. Sie dient der Stabilisierung und Ausrichtung sowie ggf. zum Zusammenkleben und/oder Anschrauben.

Die Außenflächen 59 aller Rundstäbe 45 sind mit dünnen niedrigen, vorzugsweise halbzylinderförmig gebildeten Schutzrippen 60 versehen, die in geeigneten Abständen angeordnet sein können, beispielsweise in Ebenen verlaufen, die untereinander Winkel von 45° einschließen.

Wie aus den Zeichnungen ersichtlich, sind die Beine durchlaufend aus einstückigen Rundstäben ohne Längsunterbrechung gebildet. Die Bein-Anschluß-Arme 26.3 und 26.4 greifen an den hinteren Beinen 21.3 und 21.4 etwa in der Mitte an, so daß sich eine geeignete Sitzhöhe ergibt. Die Vorderbeine sind in einer nicht nur das besonders ansprechende Design bestimmenden, sondern auch herstellungs- und festigkeitsmäßig günstigen Weise so ausgebildet, daß ihre obere Begrenzung 62 um den Betrag 63 oberhalb der Oberkante 64 des Zargenteils verläuft. Von dort aus sind die beiden Vorderbeine in schräg nach unten außen verlaufenden Ebenen 65 abgeschnitten gestaltet. Dazu sind geeignete Abdeck-Kappen-Stopfen 66 in die oberen schräg abgeschnittenen Enden der Rohre eingesteckt, so daß sich ihre Haltezungen am Innenumfang und vor allem an den Zentrier- und Halterippen 51 festkrallen. So ergibt sich eine vollkommen glatte durchgehende Gestaltung des Beines, die keine Ansatzfugen für die Befestigung an der Zarge aufweist und die auch keine Ecken und Grate aufweist, an denen Kleidungsstücke hängenbleiben könnten.

Von unten sind Fußgleiter-Stopfen 67 und 68 in die Rohrbündel-Beine in geeignetem Profil eingesteckt. Sie halten vor allem bei den Vorderbeinen 21.1 und 21.2 die drei aus zwei Stücken gebildeten Rohrstäbe 45.3/45.4/45.5 zusammen. Sie werden zweckmäßig aus geeignetem Kunststoff hergestellt, um Bodenbeschädigungen zu vermeiden.

Die Fig. 10 und 11 zeigen die Rückenlehnenbefestigung. Der Stopfen 82 ist in herausgezogener Stellung vor dem Einschlagen in das Bein 21.3 dargestellt.
Um die Rückenlehne 24 zu befestigen, sind in die oberen Enden 70 der hinteren Beine 21.3 und 21.4 im Bereich der nach innen weisenden Vertiefung 38 Längsschlitze 71 eingefräst, deren Form aus Fig.11 hervorgeht und de eine Breite 72 quer zur Ebene 41 aufweisen. Die aus flachem Sperrholz bestehende Rückenlehne 24 ist im Bereich der Haltewände 74 der Schlitze 71 durch Längsvertiefungen 73 auf das Maß 72 gebracht, so daß die Ränder 75 der Rückenlehne 24 von oben in die Schlitze 71 eingeschoben werden. Dabei sind die Höhe 76 der Ränder 25 der Rückenlehne 24 und die Tiefe der Schlitze 71 so bemessen, daß die Oberkanten 77 der seitlichen Ausnehmungen 78 um den Betrag 79 unterhalb der Endbegrenzung 80 des Beines 21.3 bzw. 21.4 liegen. Dadurch wird Raum geschaffen für die Haltezungen 81 geeignet geformter, die Deckflächen 83 bildender Stopfen 82, die einstückig ausgebildet, mit verlängerten Schlitzausfüllzapfen 84, in die oberen Enden der Schlitze 71 formpassend eingreifen. Vor allem werden dadurch auch die beiden durch das Anbringen der Längsschlitze 71 nunmehr teilweise freistehenden Haltewände 74 der Rohrenden zusammengehalten, so daß durch die Biegekräfte beim Anlehnen gegen die Rückenlehne die inneren Rohrbereiche nicht aufgebogen werden. Dazu trägt bei, daß die Längsrippen 51 entsprechend parallel verlaufend angeordnet sind, so daß die Abstützkräfte übertragen werden können. Die Begrenzungsfläche 85 der Beine fluchtet mit der schrägen Begrenzungsfläche 86 der Rückenlehne 24, die zur hochliegenden Spitze 87 führt, so daß bei relativ kurzen hinteren Beinen und damit kurzen Stützhebelarmen trotzdem eine hochliegende Abstützung des Rückens des Benutzers ermöglicht wird.

Der aus verformtem Sperrholz gebildete Sitz 23 ist in seinem tiefsten Bereich 90 mit mehreren Durchgangsbohrungen 91 versehen, die das Ablaufenlassen von Wasser beim Abwaschen, Desinfizieren und dgl. und das Belüften gestatten. An der Unterseite 92 des Sitzes 23 sind mit passendem oberen Endprofil oder in entsprechend gegengearbeitete Vertiefungen Abstandshalter 93.1 und 93.2 angesetzt, vorzugsweise angeleimt. In ihre unteren Enden sind Innengewindemuffen 94 eingesetzt, an denen die Sitzbefestigung vorgenommen wird (Fig. 12). Die hier als Zylinderkörper ausgebildeten Abstandshalter fluchten mit den Achsen 95 der Befestigungsausnehmung 27. Die Wände 96 der Befestigungsausnehmung 27 haben in geringem Abstand quer verlaufende Einsteckbohrungen 97 für je einen U-förmigen Runddrahtbügel 98, dessen Schenkel 98.1 einen Abstand haben, der wenig größer ist als der Durchmesser des Bolzens 99.1 einer Befestigungs- und Spannschraube 99. Beiderseits des Bügels 98 sind auf dem Bolzen 99.1 Unterlegscheiben 101.1 und 101.2 vorgesehen. Auf der oberen Unterlegscheibe 101.2 stützt sich ein in der Mitte ausgenommens Federelement 102 ab. Dieses paßt in die Befestigungsausnehmung 27 und ist hier beispielsweise als Ringzylinderhülse aus Gummi oder gummielastischem Kunststoff gebildet und in der Länge so bemessen, daß es über die Oberkante 64 des Zargenteiles 22 ausreichend übersteht. Eine weitere Unterlegscheibe 101.3 trennt es von der Gewindemuffe 94 bzw. dem Abstandshalter 93, so daß Beschädigungen vermieden sind. Durch Anziehen der Schrauben 99, deren Köpfe zweckmäßig mit Innensechskant oder einem sonstigen Innenprofil gebildet sind, wird einerseits der Sitz 23 gehalten. Andererseits kann man die Vorspannung des elastisch aufgehängten Sitzes und damit die Federcharakteristik bestimmen. Da vier derartige Befestigungs- und Spannvorrichtungen vorgesehen sind, kann man durch entsprechendes Anziehen der Schrauben 99 auch die Ausgangsneigung des Sitzes 23 bestimmen, wobei man ggf. die vorderen oder die hinteren Abstandshalter 93 bis auf das Zargenteil 22 herunterziehen und die Federungseigenschaften wenigstens für Teilbereiche aufheben kann.

Von unten sind in die Befestigungsausnehmungen 27 Stapelstützzapfen 105 eingesteckt, die,wie aus Fig. 4 und 12 ersichtlich, unterschiedliche Längen 107 und 108 aufweisen, damit sie sich beim Stapeln an geeigneten Stellen des Sitzes des darunter befindlichen Stuhles abstützen. Sie haben Eingriffszapfen 106, die in die Befestigungsausnehmungen 27 hineinpassen und mit größerem Durchmesser ausgeführte Schaftteile 109.

Wie aus den Fig. 2, 3, 5 und 6 ersichtlich,liegen die obersten Außenpunkte 103 der nach unten etwas auswärts geneigten vorderen Beine 21.2 und 21.2 etwa auf der Linie der Innenkanten 104 der hinteren Beine 21.3 und 21.4, welche in etwa die seitlichen Außenbegrenzungslinien 23.1 des Sitzes darstellen. So können mehrere Stühle gestapelt werden, in dem sich die Hinterbeine der höheren Stühle neben die Sitze 23 der niederen Stühle legen und voreinander angeordnet werden. Dementsprechend liegen auch die Vorderbeine beim Stapeln voreinander. Derartige Stapel müssen schräg gestellt werden, damit sie nicht umfallen und transportiert und gelagert werden können.

An einem derartigen Stuhl kann wahlweise,wie aus Fig.13 ersichtlich,an jeder Seite eine Armlehne 110 angesetzt werden, die einen zum jeweiligen hinteren Bein 21.3 bzw. 21.4 parallel verlaufenden vertikalen Rundstab 110.1 aufweist, der gemäß der schräg verlaufenden Begrenzungsfläche 86 oben schräg angesetzt ein Armlehnenrohr 110.2 aufweist, welches in seinem vorderen Endbereich 110.3 senkrecht nach unten abgewinkelt ist und unter dem Sitz 23 in einen Horizontalabschnitt 110.4 übergeht, der mit einem Anschlußflansch am Zargenteil 22 befestigt werden kann. Auch hier ist das Grundprinzip,Rundstab-Bündel durch Einlegen in die Vertiefung zu bilden, beibehalten. Das Armlehnenrohr 110.2 kann mit einer flächigen und/oder weichen Auflage oder Ummantelung im Auflagebereich 112 versehen sein, wie es bei der linken Armlehne 110 rechts in Fig. 13 strichpunktiert angedeutet ist.

Das Ausführungsbeispiel der Fig. 15 bis 22 zeigt einen im Design ähnlichen Stuhl, der jedoch mit Massivholzbeinen gebildet ist. Gleiche Teile sind mit gleichen Bezugszeichen versehen. Das Zargenteil 122 ist hier in einer neuartigen Technik aus mit Langfasern gebildetem Kunstharz-Preßholz aufgebaut, hat jedoch eine gleichartige Gestaltung wie bei dem zuvor behandelten, nur sind an den Bein-Anschluß-Armen 126 die Enden mit schwalbenschwanzartigen Verdickungen 127 versehen. In diese reichen die durchgehenden Fasern128 der Arme 126. Die Beine 121 sind aus massiven zylindrischen Rundholzstäben 145.1, 145.2, 145.3,145.4 gebildet. Diese sind mit zu den Schwalbenschwänzen 127passenden Vertiefungen über eine der Höhe 44 des Zargenteils 122 entsprechende Länge gestaltet, wie es aus Fig. 18 bis 21 hervorgeht. Wie ersichtlich, kann man die entsprechend ausgenommenen massiven Rundholzstäbe seitlich auf die Verdickungen 127 aufstecken und mit Leim verbinden. Der dritte Rundstab 145.5 wird mit versenkten Runddübeln 129 im Bereich des Zargenteiles 122 und der Verdickung 127 versenkt befestigt. In übrigen Bereichen können Dübel 130 in Rundform oder Scheibenform die Verbindung übernehmen. Wie ersichtlich, stehen auch hier die oberen Enden der Beine über die Arme 126 des Zargenteiles 122 hervor und bieten eine durchlaufendes geradliniges glattes Bild, bei dem sich nunmehr ohne Abdeck-Kappen an der schräg abgeschnittenen oberen Endfläche 165 das Hirnholz sichtbar zeigt, sofern man keine Lackierung vornimmt. Wünscht man,um besondere Farbeffekte zu erzielen und ggf. die Vorderbeine schlanker erscheinen zu lassen, eine unterschiedliche Farbgebung der Rundstäbe, so können die Rundstäbe sowohl der Vorderbeine als auch der Hinterbeine vor dem Zusammenfügen unterschiedlich farbig lackiert werden. Die Befestigung der Rückenlehne 124 kann man gleichartig wie beim ersten Ausführungsbeispiel vornehmen und dabei ggf. durch die Stäbe hindurchgreifen lassen. Es könnte sich dann jedoch eine Schwachstelle zwischen den Hinterbeinen ergeben. Deshalb sieht das Ausführungsbeispiel gemäß Fig. 22 stirnseitig an die Vertikalbegrenzungen 125 angeschraubte,aus Flachmetall, beispielsweise Aluminium, oder Stahl gebogene Schwalbenschwänze 132 vor. Für deren Schenkel 132.1 und 132.2 sind entsprechend passend Schlitze 133 in die oberen Enden der hinteren Beinstäbe eingearbeitet. So kann man die Rückenlehne 124 von oben her einschieben. Zentralbohrungen 134 in den oberen freien Endteilen der Beinstäbe und ein passend geformtes Einlegeteil 135, welches aus Fig. 22 ersichtlich ist, schließen die oberen Enden ab und halten vor allem die beiden Stäbe sicher zusammen, so daß die Rückenlehne 124 gehalten ist.

Bei einem weiteren Ausführungsbeispiel nach den Fig. 23 und 24 ist ein Zargenteil 222 mit gerade endenden Armen 226 vorgesehen. Dieses kann aus Metall bestehen oder aus einzelnen Holzteilen zusammengesetzt oder auch als Formpreß-Holzteil ausgebildet sein. An den Stirnflächen 227 der Arme 226, die bei Holz oder dgl. mit Gewindehülsen 228 versehen sein können, werden Einlageteile der Beine angeschraubt.

Für die Vorderbeine sind T-Profilstäbe 230 vorgesehen, deren Steg 231 in der Diagonalen nach außen absteht und im oberen Endbereich etwas ausgenommen ist, um Platz für zwei Befestigungsbohrungen 234 und die Schrauben 235 zu schaffen. Die Dicke und die Länge des Steges 231 sowie der Schenkel 232 sind so bemessen, daß sie gut in entsprechend in die Rundstäbe eingebrachte Längsnuten 236 eingeschoben werden können, ohne daß Gefahr besteht, daß das Holz zerbricht. Die Rundstäbe sind hier im wesentlichen Verkleidungen des eigentlichen T-förmigen Tragteiles. Sie ragen jedoch nach oben über das Einlegeteil hinaus und verdecken somit die Tragkonstruktion vollkommen.

Für die hinteren Beine sind metallene Flachstäbe 240 vorgesehen, die in Dicke und Breite derart bemessen sind, daß die aus massivem Rundholz bestehenden Rundstäbe 245.1 und 245.2 aufgesteckt werden können. An den entsprechenden Stellen sind Durchgangsbohrungen 234 für Schrauben 235 vorgesehen und zwar gleichartig auch im Bereich des oberen Endes 241. Hier ist ein geeignet dimensioniertes Rückenlehnen-Befestigungsteil 246 vorgesehen, welches im Querschnitt T-förmig gestaltet ist und mit seinem Flachschenkel 246.1 am Flachstab 240 festgeschraubt wird und einen nach innen abstehenden Befestigungssteg 246.2 aufweist, auf welchen der geschlitzte Formholzrücken 224 ausgesteckt und beispielsweise mit Hilfe der Stifte 247 gesichert wird.

Zusammengefaßt kann die Erfindung auch wie folgt beschrieben werden:
Der Stuhl hat Beine, einen Sitz und eine Rückenlehne (24). Die Beine (21.1 bis 21.4) sind aus Bündeln von Rundstäben mit mindestens zwei Rundstäben gebildet. In den nach innen weisenden Vertiefungen zwischen den Rundstäben sind die Bein-Anschluß-Arme (26.1 bis 26.4) eines Zargenteiles angeschlossen. Das Zargenteil hat einen rechteckigen Rahmen (25), in dessen Ecken auf den Diagonalen (46) die Bein-Anschluß-Arme (26.1 bis 26.4) angesetzt sind. Die Rundstäbe der Beine sind durchlaufend ausgeführt. Sie können aus einzelnen Stäben zusammengesetzt sein und unterschiedlich farbig gestaltet sein. Die Rundstäbe können aus Leichtmetllrohr oder Massivholz bestehen oder mit metallenen Einlegeteilen gebildet sein.

## Patentansprüche

1. Stuhl mit folgenden Merkmalen:
- vier Beine (21, 121);
- ein Sitz (23);
- eine Rückenlehne (24, 124, 224);
- ein die Beine (21, 121) verbindendes, den Sitz (23) tragendes und als inneres Rahmenteil ausgebildetes Zargenteil (22, 122, 222);
- der Sitz (23) ist im Abstand über dem Zargenteil (22, 122, 222) gehalten;
- die Rückenlehne (24, 124, 224) ist an den hinteren, über den Sitz nach oben hinaus aufragenden Beinen (21.3, 21.4) befestigt;
- jedes der Beine (21) ist aus mindestens zwei geraden, zylindrischen, unmittelbar aneinander liegenden Rundstäben (45, 145, 245) gebildet;
- das Zargenteil (22, 122, 222) weist abstehende Bein-Anschluß-Arme (26, 126, 226) auf;
- die Anschluß-Enden (36) der Bein-Anschluß-Arme (26, 126, 226) reichen jeweils in die nach innen weisenden Vertiefungen (38,39) zwischen den beiden Rundstäben (45, 145, 245) jedes Beines;
- sie sind dort mit den Beinen (21, 121) die auftretenden Stütz-, Biege- und Verdrehkräfte aufnehmend verbunden.

2. Stuhl nach Anspruch 1,
**dadurch gekennzeichnet,**
daß die Beine (21) aus stranggepreßtem Aluminiumrohr bestehen.

3. Stuhl nach Anspruch 2,
**dadurch gekennzeichnet,**
daß jeweils zwei Rundrohre (45.1, 45.2; 45.3, 45.4) als einstückiges Strangpreßprofil ausgebildet sind. (Fig. 7, Fig. 8)

4. Stuhl nach einem der vorstehenden Ansprüche,
**dadurch gekennzeichnet,**
daß das dritte Rohr (45.5) der Vorderbeine (21.1, 21.2) eine in die Vertiefung (56) zwischen den beiden anderen Rohren (45.3, 45.4) eingreifende spitze Außenrippen (57) aufweist.

5. Stuhl nach einem der vorstehenden Ansprüche,
**dadurch gekennzeichnet,**
daß die Rundstäbe (45) oder s ranggepreßten Rundrohre außen längs verlaufende schmale und niedrige Schutzrippen (60) aufweisen.

6. Stuhl nach einem der vorstehenden Ansprüche,
**dadurch gekennzeichnet,**
daß die als Rohre ausgebildeten Rundstäbe (45) im Innern längs verlaufende, zur Zentrierung und Befestigung dienende Längsrippen (51) aufweisen.

7. Stuhl nach wenigstens einem der übrigen Ansprüche,
**dadurch gekennzeichnet,**
daß die Bein-Anschluß-Arme (26) bzw. deren Anschlußschenkel (35) sowie vorzugsweise auch die Befestigung der Rückenlehne (24, 124) im Abstand (63,79) unterhalb der Begrenzungen (62, 80) der Rundstäbe (45, 145, 245) der Beine (21) erfolgt.

8. Stuhl nach wenigstens einem der übrigen Ansprüche,
**dadurch gekennzeichnet**,
daß die Rundstäbe (45, 145, 245) der Beine (21) oben schräge Endflächen (65, 165, 85) aufweisen.

9. Stuhl nach wenigstens einem der übrigen Ansprüche,
**dadurch gekennzeichnet,**
daß in die Enden der rohrförmigen Rundstäbe (45) passende Fußgleiter-Stopfen (67, 68) und/oder Abdeckkappen-Stopfen (66) und/oder die Rohrenden zusammenhaltende Stopfen (82) eingesteckt sind.

10. Stuhl nach wenigstens einem der übrigen Ansprüche,
**dadurch gekennzeichnet,**
daß das die Beine (21) verbindende und/oder den Sitz (23) tragende Zargenteil (22, 122, 222) einen rechteckigen rahmenförmigen Grundkörper (25) aufweist, von dessen Ecken diagonal die Bein-Anschluß-Arme (26, 126, 226) abstehen.

11. Stuhl nach wenigstens einem der übrigen Ansprüche,
**dadurch gekennzeichnet,**
daß die Bein-Anschluß-Arme (26.1, 26.2; 126, 226) für die vorderen Beine (21.1, 21.2, 121.1, 121.2) geradlinig in den Stuhldiagonalen (56) verlaufen.

12. Stuhl nach wenigstens einem der übrigen Ansprüche,
**dadurch gekennzeichnet**,
daß die Bein-Anschluß-Arme (26.3, 26.4, 126, 226) für die hinteren Beine (21.3, 21.4; 121.3, 121.4) bis zur die Hinterbeine verbindenden Verbindungsebene (40) diagonal, vorzugsweise in den Diagonalen (46) verlaufen und jeweils einen in die Verbindungsebene (40) der hinteren Beine abgewinkelten Anschlußschenkel (35) aufweisen.

13. Stuhl nach wenigstens einem der übrigen Ansprüche,
**dadurch gekennzeichnet,**
daß die Enden ( 36 ) der Bein-Anschluß-Arme (26) bzw. der daran vorgesehenen Anschlußschenkel (35) verjüngt und angefast sind.

14. Stuhl nach wenigstens einem der übrigen Ansprüche,
**dadurch gekennzeichnet,**
daß in den Ecken des rechteckigen Rahmens (25) des Zargenteiles (22) senkrecht verlaufende Ausnehmungen (27), von vorzugsweise zylindrischer Form zur Aufnahme der Befestigung des Sitzes (23) und ggf. von Stapelstützzapfen (105) vorgesehen sind.

15. Stuhl nach wenigstens einem der übrigen Ansprüche,
**dadurch gekennzeichnet,**
daß das Zargenteil (22) aus vier gemäß der Höhe (44) abgeschnittenen stranggepreßten Leichtmetallprofilteilen (22.1, 22.2, 22.3, 22.4) besteht, die miteinander verbunden sind.

16. Stuhl nach Anspruch 15,
**dadurch gekennzeichnet,**
daß die als Leichtmetallprofilteile ausgebildeten Zargenteilelemente (22.1, 22.2, 22.3, 22.4) in verdickten Enden (29) Verbindungsschlitze (30) für passend eingesteckte Laschen und/oder Fasen (31) für eine Schweißnaht (32) aufweisen.

17. Stuhl nach wenigstens einem der übrigen Ansprüche,
**dadurch gekennzeichnet,**
daß die oberen Enden (70) der hinteren Beine (21.3, 21.4) mit vertikal verlaufenden Schlitzen (71; 133) zum Einstecken der Ränder (75, 132) der Rückenlehnen (24, 124) ausgestattet sind.

18. Stuhl nach Anspruch 17,
**dadurch gekennzeichnet,**
daß die in die Leichtmetall-Strangpreßprofile der hinteren Beine (21.3, 21.4) eingebrachten Schlitze (71) nach Einstecken der vorzugsweise im Einsteckbereich (73) verjüngten, flach gewölbten Rückenlehne (24) durch je einen in die Enden der rohrförmigen Rundstäbe (45.1, 45.2) eingesteckten und diese gegen seitliches Ausbiegen sichernden Stopfen (82) abgedeckt sind.

19. Stuhl nach wenigstens einem der übrigen Ansprüche,
**dadurch gekennzeichnet,**
daß die oberen Enden (70) der hinteren Beine (21.3, 21.4; 121.3, 121.4) auf mit den schräg verlaufenden oberen Begrenzungsflächen (86) der Rückenlehne (24, 124) fluchtenden schrägen Begrenzungsebenen abgeschnitten und ggf. mit in diesen Ebenen endenden Stopfen (82) verschlossen sind.

20. Stuhl nach wenigstens einem der Ansprüche
**dadurch gekennzeichnet,**
daß die Beine (121.1, 121.2, 121.3, 121.4) aus miteinander verbundenen zylindrischen, aus Massivholz bestehenden Rundholzstäben (145.1, 145.2, 145.3, 145.4) bestehen.

21. Stuhl nach Anspruch 20,
**dadurch gekennzeichnet,**
daß das die Beine (121) verbindende und den Sitz (23) tragende Zargenteil (122) an den Enden seiner Bein-Anschluß-Arme (126) schwalbenschwanzartige Verdickungen (127) aufweist, die in passend ausgeformte Vertiefungen zweier benachbarter, auf diese gesteckter und vorzugsweise angeleimter Rundstäbe (145.1, 145.2; 145.3, 145.4) gesteckt sind.

22. Stuhl nach wenigstens einem der übrigen Ansprüche,
**dadurch gekennzeichnet,**
daß das die Beine (21, 121) verbindende und den Sitz (23) tragende Zargenteil (122, 222) aus formgepreßtem Kunststoff-Faser-Holz besteht, an welches die auswärts ragenden Bein-Anschluß-Arme (126, 226) mit durchgehendem Verlauf der Fasern (128) angeformt sind.

23. Stuhl nach wenigstens einem der übrigen Ansprüche,
**dadurch gekennzeichnet,**
daß die Rückenlehne (124) auf jeder Seite ein schwalbenschwanzartig ausgeformtes, an die Vertikalbegrenzung (125) der Rückenlehne (124) angeschlossenes Metallprofil (132) aufweist, welches in vertikal eingearbeitete Schlitze (133) der benachbarten Rundholzstäbe (145.1, 145.2) der hinteren Beine (121.3, 121.4) eingreift.

24. Stuhl nach wenigstens einem der Ansprüche 20 bis 23,
**dadurch gekennzeichnet,**
daß der dritte Rundholzstab (145.5) des Bündels der vorderen Beine (121.1, 121.2) mittels verdeckter Dübel (129, 130) an den Bein-Anschluß-Armen (126) bzw. deren Verdickungen (127) des Zargenteiles (122) und ggf. den Rundholzstäben (145.3, 145.4) der Beine (121) angeleimt ist.

25. Stuhl nach wenigstens einem der Ansprüche 1,7,8,10,12,20,
**dadurch gekennzeichnet,**
daß ein aus Metall oder formgepreßtem Faserholz bestehendes Zargenteil (222) vorgesehen ist, an dessen Bein-Anschluß-Armen (226) bzw. Anschlußschenkeln (35) im hinteren Bereich je ein vertikal verlaufender Flachstab (240) und an den Bein-Anschluß-Armen (226) für die Vorderbeine je ein mit dem Steg (231) unter 45° nach außen weisender T-Profilstab (230) angeschlossen, vorzugsweise angeschraubt,ist, bei dem die Länge und Dicke des Steges (231) und der Schenkel (231.1, 231.2) wesentlich geringer ist als der Durchmesser der Rundholzstäbe (245) und daß die Rundholzstäbe (245) mit passenden Längsnuten (236) versehen sind, mittels deren sie auf die Schenkel der Flachstäbe (240) und der T-Profilstäbe (230) aufgesteckt sind.

26. Stuhl nach Anspruch 25,
**dadurch gekennzeichnet,**
daß die Rundholzstäbe (245) nach oben über die eingelegten Flachstäbe (240) und/oder T-Profilstäbe (230) überstehen.

27. Stuhl nach wenigstens einem der Ansprüche 20 bis 26,
**dadurch gekennzeichnet,**
daß die Rundholzstäbe (145, 245) an ihren oberen Enden in stark geneigten Endflächen (125) abgearbeitet sind.

28. Stuhl nach wenigstens einem der übrigen Ansprüche,
**dadurch gekennzeichnet,**
daß unter dem Sitz (23) Abstandshalter (93.1, 93.2) befestigt sind, in deren unteren Enden Gewindebohrungen (94) vorgesehen sind, mittels deren der Sitz (23) unter Zwischenschaltung von Federelementen (102) auf dem Zargenteil (22, 122, 222) befestigt ist.

29. Stuhl nach Anspruch 28,
**dadurch gekennzeichnet,**
daß die Federelemente (102) von Schrauben (99) durchdrungen sind, mittels deren die Federvorspannung und/oder die Neigung des Sitzes(23) einstellbar sind.

30. Stuhl nach Anspruch 29,
**dadurch gekennzeichnet,**
daß die Köpfe der Schrauben (99) axial unverschiebbar in Befestigungsausnehmungen (27) des Zargenteils (22) befestigt sind.

31. Stuhl nach Anspruch 30,
**dadurch gekennzeichnet,**
daß die Seitenwände (96) der Befestigungsausnehmungen (27) am Zargenteil (22) im Bereich der Köpfe der Schrauben (99) und der Federelemente (102) sie durchdringende Einsteckbohrungen (97) aufweisen, durch welche die Bolzen (99.1) der Schrauben (99) umgreifende, dieselbe jedoch gegen axiale Verschiebung sichernde Runddrahtbügel (98) eingesteckt sind.

32. Stuhl nach wenigstens einem der übrigen Ansprüche,
**dadurch gekennzeichnet,**
daß der Sitz (23) aus einem ungepolsterten, harten, abwaschbaren Werkstoff, wie Formholz oder Metall, besteht und in seinem tiefsten Bereich mit Durchgangsbohrungen (91) für Flüssigkeiten versehen ist.

33. Stuhl nach wenigstens einem der übrigen Ansprüche,
**dadurch gekennzeichnet,**
daß er mit Armlehnen (110) derart ausgestattet ist, daß diese einen vertikalen Rundstab (110.1) aufweisen, der in die vom Anschluß am Zargenteil (22) wegweisende Vertiefung (55) jedes Hinterbeines (21.3, 21.4) eingelegt und an diesen befestigt ist und wobei das etwa horizontal verlaufende Armlehnenrohr (110.2) an den vertikalen Rundstab, vorzugsweise mit einer schräg verlaufenden Abknickung,angeschlossen ist und an seinem vorderen Ende in einen vertikalen vorderen Endbereich übergeht, an welchen sich ein unter den Sitz (23) abgebogener Horizontalabschnitt (110.4) anschließt, der vorzugsweise am Zargenteil (22) befestigt ist.

## Claims

1. Chair having the following features:
- four legs (21, 121);
- a seat (23);
- a back rest (24, 124, 224);
- a body part (22, 122, 222) which connects the legs (21, 121), carries the seat (23) and is constructed as an internal frame part;
- the seat (23) is held at a distance above the body part (22, 122, 222);
- the back rest (24, 124, 224) is fastened on the rear legs (21.3, 21.4) which rise upwardly beyond the seat;
- each of the legs (21) is formed from at least two straight cylindrical round rods (45, 145, 245) which are directly adjacent to one another;
- the body part (22, 122, 222) has projecting leg-attaching arms (26, 126, 226);
- the attaching ends (36) of the leg-attaching arms (26, 126, 226) penetrate in each case into the inwardly pointing indentations (38, 39) between the two round rods (45, 145, 245) of each leg;
- they are connected there to the legs (21, 121) so as to receive the supporting, bending and twisting forces occurring.

2. Chair according to claim 1, characterised in that the legs (21) consist of extruded aluminium tube.

3. Chair according to claim 2, characterised in that two round tubes (45.1, 45.2; 45.3, 45.4) are constructed as a single-piece extruded profile in each case. (Figure 7, Figure 8).

4. Chair according to one of the preceding claims, characterised in that the third tube (45.5) of the front legs (21.1, 21.2) has a pointed external ribs (57) engaging in the indentation (56) between the other two tubes (45.3, 45.4).

5. Chair according to one of the preceding claims, characterised in that the round rods (45) or extruded round tubes have externally longitudinally extending narrow and small protective ribs (60).

6. Chair according to one of the preceding claims, characterised in that the round rods (45) constructed as tubes have longitudinal ribs (51) which extend longitudinally in their interior and serve for centering and fastening.

7. Chair according to at least one of the other claims, characterised in that the leg-attaching arms (26) or the attaching branch (35) thereof and preferably also the fastening of the back rest (24, 124) takes place at a distance (63, 79) below the limits (62, 80) of the round rods (45, 145, 245) of the legs (21).

8. Chair according to at least one of the other claims, characterised in that the round rods (45, 145, 245) of the legs (21) have end faces (65, 165, 85) which are oblique at the top.

9. Chair according to at least one of the other claims, characterised in that appropriate foot-glider stoppers (67, 68) and/or covering cap stoppers (66) and/or stoppers (82) which hold together the tube ends are inserted into the ends of the tubular round rods (45).

10. Chair according to at least one of the other claims, characterised in that the body part (22, 122, 222) connecting the legs (21) and/or carrying the seat (23) has a rectangular frame-shaped base member (25) from the corners of which the leg-attaching arms (26, 126, 226) project diagonally.

11. Chair according to at least one of the other claims, characterised in that the leg-attaching arms (26.1, 26.2; 126, 226) for the front legs (21.1, 21.2, 121.1, 121.2) extend rectilinearly in the chair diagonals (56).

12. Chair according to at least one of the other claims, characterised in that the leg-attaching arms (26.3, 26.4, 126, 226) for the rear legs (21.3, 21.4; 121.3, 121.4) extend diagonally, preferably in the diagonals (46), to the connecting plane (40) connecting the rear legs and, in each case, have an attaching branch (35) angled into the connecting plane (40) of the rear legs.

13. Chair according to at least one of the other claims, characterised in that the ends (36) of the leg-attaching arms (26) and the attaching branches (35) provided thereon are tapered and bevelled.

14. Chair according to at least one of the other claims, characterised in that vertically extending recesses (27) of preferably cylindrical shape are provided in the corners of the rectangular frame (25) of the body part (22) to receive the fastening of the seat (23) and optionally stack supporting pegs (105).

15. Chair according to at least one of the other claims, characterised in that the body part (22) consists of four extruded light metal profile parts (22.1, 22.2, 22.3, 22.4) which are cut off according to the height (44) and are connected to one another.

16. Chair according to claim 15, characterised in that the body part elements (22.1, 22.2, 22.3, 22.4) constructed as light metal profile parts have, in thickened ends (29), connecting slots (30) for appropriately inserted tabs and/or bevels (31) for a weld seam (32).

17. Chair according to at least one of the other claims, characterised in that the upper ends (70) of the rear legs (21.3, 21.4) are equipped with vertically extending slots (71; 133) for insertion of the edges (75, 132) of the back rests (24, 124).

18. Chair according to claim 17, characterised in that the slots (71) introduced into the light metal extruded profiles of the rear legs (21.3, 21.4) are covered, after insertion of the shallowly curved back rest (24) which is preferably tapered in the insertion region (73), by a respective stopper (82) which is inserted into the ends of the tubular round rods (45.1, 45.2) and secures them against lateral outward bending.

19. Chair according to at least one of the other claims, characterised in that the upper ends (70) of the rear legs (21.3, 21.4; 121.3, 121.4) are cut off at oblique limiting planes aligned with the obliquely extending upper limiting faces (86) of the back rest (24, 124) and are optionally sealed with stoppers (82) ending in these planes.

20. Chair according to at least one of the claims, characterised in that the legs (121.1, 121.2, 121.3, 121.4) consist of cylindrical round wood rods (145.1, 145.2, 145.3, 145.4) which are connected to one another and consist of solid wood.

21. Chair according to claim 20, characterised in that the body part (122) connecting the legs (121) and carrying the seat (23) has, at the ends of its leg-attaching arms (126), dovetail-like thickenings (127) which are placed in appropriately hollowed indentations in two adjacent round rods (145.1, 145.2; 145.3, 145.4) which are placed and preferably glued thereon.

22. Chair according to at least one of the other claims, characterised in that the body part (122, 222) connecting the legs (21, 121) and carrying the seat (23) consists of compression-moulded plastics material/fibre/wood, on which the outwardly projecting leg-attaching arms (126, 226) are shaped with continuously extending fibres (128).

23. Chair according to at least one of the other claims, characterised in that the back rest (124) has, on each side, a metal profile (132) which is shaped in the manner of a dovetail, is attached to the vertical limit (125) of the back rest (124) and engages in vertically machined slots (133) in the adjacent round wood rods (145.1, 145.2) of the rear legs (121.3, 121.4).

24. Chair according to at least one of claims 20 to 23, characterised in that the third round wood rod (145.5) of the bundle of the front legs (121.1, 121.2) is glued by means of concealed dowels (129, 130) on the leg-attaching arms (126) and their thickenings (127) of the body part (122) and optionally the round wood rods (145.3, 145.4) of the legs (121).

25. Chair according to at least one of claims 1, 7, 8, 10, 12, 20, characterised in that a body part (222) consisting of metal or compression-moulded pulp wood is provided, on the leg-attaching arms (226) and attaching branches (35) of which there is attached, preferably screwed, in the rear region, a respective vertically extending flat rod (240) and on the leg-attaching arms (226) for the front legs there is attached, preferably screwed, a respective T-profile rod (230) pointing outwardly at 45° with the web (231), in which the length and thickness of the web (231) and of the branches (231.1, 231.2) is substantially smaller than the diameter of the round wood rods (245) and in that the round wood rods (245) are provided with appropriate longitudinal grooves (236) by means of which they are placed onto the branches of the flat rods (240) and of the T-profile rods (230).

26. Chair according to claim 25, characterised in that the round wood rods (245) protrude upwardly beyond the inlaid flat rods (240) and/or T-profile rods (230).

27. Chair according to at least one of claims 20 to 26, characterised in that the round wood rods (145, 245) are machined off at their upper ends in markedly inclined end faces (125).

28. Chair according to at least one of the other claims, characterised in that, beneath the seat (23) there are fastened spacer members (93.1, 93.2) in the lower end of which there are provided threaded bores (94) by means of which the seat (23) is fastened on the body part (22, 122, 222) with interposition of spring elements (102).

29. Chair according to claim 28, characterised in that the spring elements (102) are penetrated by screws (99) by means of which the initial spring tension and/or the inclination of the seat (23) can be adjusted.

30. Chair according to claim 29, characterised in that the heads of the screws (99) are fastened axially unmovably in fastening recesses (27) of the body part (22).

31. Chair according to claim 30, characterised in that the lateral walls (96) of the fastening recesses (27) have, on the body part (22) in the region of the heads of the screws (99) and of the spring elements (102), insertion bores (97) which penetrate them and through which round wire stirrups (98) surrounding the bolts (99.1) of the screws (99) but securing them against axial displacement are inserted.

32. Chair according to at least one of the other claims, characterised in that the seat (23) consists of an unpadded, rigid, wipeable material such as plastic wood or metal, and is provided, in its lowest region, with through-bores (91) for liquids.

33. Chair according to at least one of the other claims, characterised in that it is equipped with arm rests (110) such that they have a vertical round rod (110.1) which is laid into the indentation (55), pointing away from the attachment to the body part (22), of each rear leg (21.3, 21.4) and is fastened thereon, and wherein the substantially horizontally extending arm rest tube (110.2) is attached to the vertical round rod, preferably with an obliquely extending kink and passes, at its front end, into a vertical front end region to which there is attached a horizontal portion (110.4) which is bent beneath the seat (23) and is preferably fastened on the body part (22).

## Revendications

1. Chaise présentant les caractéristiques suivantes :
- quatre pieds (21, 121) ;
- un siège (23) ;
- un dossier (24, 124, 224) ;
- un châssis (22, 122, 222) reliant les pieds (21, 121), portant le, siège (23) et étant sous forme de cadre interne ;
- le siège (23) est maintenu à distance au-dessus du châssis (22, 122, 222) ;
- le dossier (24, 124, 224) est fixé aux pieds arrière (21.3, 21.4) qui dépassent du siège vers le haut ;
- chacun des pieds (21) est formé d'au moins deux barres rondes (45, 145, 245) droites, cylindriques, situées immédiatement l'une a côté de l'autre ;
- le châssis (22, 122, 222) présente des bras de raccordement aux pieds (26, 126, 226) ;
- les extrémités de raccordement des bras de raccordement aux pieds (26, 126, 226) pénètrent chacune dans les évidements (38, 39) tournés vers l'intérieur situés entre les deux barres rondes (45, 145, 245) de chaque pied ;
- elles y sont liées aux pieds (21, 121) en supportant les forces d'appui, de flexion et de torsion qui apparaissent.

2. Chaise selon la revendication 1, caractérisée en ce que les pieds (21) sont en tube d'aluminium extrudé.

3. Chaise selon la revendication 2, caractérisée en ce que deux tubes ronds (45.1, 45.2 ; 45.3, 45.4) respectifs sont sous forme de profilé extrudé d'une pièce (figure 7, figure 8).

4. Chaise selon l'une des revendications précédentes, caractérisée en ce que le troisième tube (45.5) des pieds avant (21.1, 21.2) présente une nervure externe (57) pointue qui pénètre dans l'évidement (56) entre les deux autres tubes (45.3, 45.4).

5. Chaise selon l'une des revendications précédentes, caractérisée en ce que les barres rondes (45) ou les tubes ronds extrudés présentent des nervures de protection (60) étroites et basses qui s'étendent longitudinalement à l'extérieur.

6. Chaise selon l'une des revendications précédentes, caractérisée en ce que les barres rondes (45) en forme de tubes présentent à l'intérieur des nervures longitudinales (51) qui servent au centrage et à la fixation.

7. Chaise selon l'une au moins des revendications précédentes, caractérisée en ce que les bras de raccordement aux pieds (26) ou leur branche de raccordement (35) de même que de préférence également la fixation du dossier (24, 124) sont à distance (63, 79) sous les limites (62,, 80) des barres rondes (45, 145, 245) des pieds (21).

8. Chaise selon l'une au moins des revendications précédentes, caractérisée en ce que les barres rondes (45, 145, 245) des pieds (21) présentent en haut des surfaces terminales (65, 165, 85) obliques.

9. Chaise selon l'une au moins des revendications précédentes, caractérisée en ce que des tampons de glissement des pieds (67, 68) et/ou des tampons de recouvrement (66) et/ou des tampons (82) qui maintiennent ensemble les extrémités des tubes sont insérés dans les extrémités des barres rondes (45) tubulaires.

10. Chaise selon l'une au moins des revendications précédentes, caractérisée en ce que le châssis (22, 122, 222) qui relie les pieds (21) et/ou qui porte le siège (23) présente un corps de base (25) rectangulaire en forme de cadre des angles duquel s'écartent en diagonale les bras de raccordement aux pieds (26, 126, 226).

11. Chaise selon l'une au moins des revendications précédentes, caractérisée en ce que les bras de raccordement aux pieds (26.1, 26.2 ; 126, 226) pour les pieds avant (21.1, 21.2, 121.1, 121.2) s'étendent de manière rectiligne suivant les diagonales (46) de la chaise.

12. Chaise selon l'une au moins des revendications précédentes, caractérisée en ce que les bras de raccordement aux pieds (26.3, 26.4, 126, 226) pour les pieds arrière (21.3, 21.4 ; 121.3, 121.4) s'étendent en diagonale jusqu'au plan de liaison (40) reliant les pieds arrière, de préférence dans les diagonales (46), et présentent à chaque fois une branche de raccordement (35) coudée dans le plan de liaison (40) des pieds arrière.

13. Chaise selon l'une au moins des revendications précédentes, caractérisée en ce que les extrémités (36) des bras de raccordement aux pieds (26) ou des branches de raccordement (35) prévues sur ceux-ci sont amincies et biseautées.

14. Chaise selon l'une au moins des revendications précédentes, caractérisée en ce qu'il est prévu dans les angles du cadre rectangulaire (25) du châssis (22) des évidements (27) qui s'étendent verticalement, de forme de préférence cylindrique, destinés à recevoir la fixation du siège (23) et éventuellement de tampons de soutien d'empilement (105).

15. Chaise selon l'une au moins des revendications précédentes, caractérisée en ce que le châssis (22) consiste en quatre profilés en métal léger (22.1, 22.2, 22.3, 22.4) extrudés, coupés suivant la hauteur (44), qui sont reliés les uns aux autres.

16. Chaise selon la revendication 15, caractérisée en ce que les éléments de châssis (22.1, 22.2, 22.3, 22.4) sous forme de profilés en métal léger présentent dans des extrémités renflées (29) des fentes de liaison (30) pour des attaches et/ou des biseaux (31) insérés de manière adaptée pour une soudure (32).

17. Chaise selon l'une au moins des revendications précédentes, caractérisée en ce que les extrémités supérieures (70) pieds arrière (21.3, 21.4) sont munies de fentes verticales (71 ; 133) pour l'insertion des bords (75, 132) du dossier (24, 124).

18. Chaise selon la revendication 17, caractérisée en ce que les fentes (71) pratiquées dans les profilés en métal léger extrudés des pieds arrière (21.3, 21.4) sont recouvertes chacune, après insertion du dossier (24) légèrement bombé, de préférence aminci dans la zone d'insertion (73), d'un tampon (82) inséré dans les extrémités des barres rondes (45.1, 45.2) tubulaires et empêchant celles-ci de fléchir latéralement.

19. Chaise selon l'une au moins des revendications précédentes, caractérisée en ce que les extrémités supérieures (70) des pieds arrière (21.3, 21.4 ; 121.3, 121.4) sont coupées par les plans de limitation obliques qui sont de niveau avec les surfaces de limitation supérieures (86) du dossier (24, 124) qui s'étendent de manière oblique et sont éventuellement obturées par des tampons (82) qui aboutissent dans ces plans.

20. Chaise selon l'une au moins des revendications précédentes, caractérisée en ce que les pieds (121.1, 121.2, 121.3, 121.4) consistent en des barres rondes (145.1, 145.2, 145.3, 145.4) cylindriques en bois massif reliées entre elles.

21. Chaise selon la revendication 20, caractérisée en ce que le châssis (122) qui relie les pieds (121) et qui porte le siège (23) présente aux extrémités de ses bras de raccordement aux pieds (126) des renflements (127) en queue d'aronde qui sont insérés dans des évidements de forme correspondante de deux barres rondes (145.1, 145.2 ; 145.3, 145.4) voisines, disposées sur ceux-ci et de préférence collées.

22. Chaise selon l'une au moins des revendications précédentes, caractérisée en ce que le châssis (122, 222) qui réunit les pieds (21, 121) et qui porte le siège (23) consiste en fibres stratifiées moulées par compression, et en ce que les bras de raccordement aux pieds (126, 226) qui font saillie vers l'extérieur sont formés sur celui-ci, les fibres (128) s'étendant en continu.

23. Chaise selon l'une au moins des revendications précédentes, caractérisée en ce que le dossier (124) présente de chaque côté un profilé métallique (132) en queue d'aronde raccordé à la limitation verticale (125) du dossier (124) et qui pénètre dans des fentes (133) verticales pratiquées dans les barres rondes en bois (145.1, 145.2) voisines des pieds arrière (121.3, 121.4).

24. Chaise selon l'une au moins des revendications 20 à 23, caractérisée en ce que la troisième barre ronde en bois (145.5) du faisceau des pieds avant (121.1, 121.2) est collée au moyen de chevilles masquées (129, 130) sur les bras de raccordement aux pieds (126) ou sur leurs renflements (127) du châssis (122) et éventuellement aux barres rondes en bois (145.3, 145.4) des pieds (121).

25. Chaise selon l'une au moins des revendications 1, 7, 8, 10, 12, 20, caractérisée en ce qu'il est prévu un châssis (222) consistant en métal ou en fibres de bois moulées par compression aux bras de raccordement aux pieds (226) ou aux branches de raccordement (35) duquel se raccorde, de préférence est vissée, dans la zone arrière, à chaque fois une barre plate (240) qui s'étend verticalement, et aux bras de raccordement aux pieds (226) pour les pieds avant se raccorde à chaque fois par la nervure (231), de préférence est vissée, une barre profilée (230) en T qui est tournée vers l'extérieur à 45°, dans laquelle la longueur et l'épaisseur de la nervure (231) et de la branche (231.1, 231.2) sont sensiblement inférieures au diamètre des barres rondes en bois (245) et en ce que les barres rondes en bois (245) sont munies de rainures longitudinales (236) adaptées grâce auxquelles elles sont disposées sur les branches des barres plates (240) et des barres profilées (230) en T.

26. Chaise selon la revendication 25, caractérisée en ce que les barres rondes en bois (245) dépassent vers le haut au-dessus des barres plates (240) et/ou des barres profilées en T (230) installées.

27. Chaise selon l'une au moins des revendications 20 à 26, caractérisée en ce que les barres rondes en bois (145, 245) présentent à leur extrémité supérieure des surfaces extrêmes (125) fortement inclinées.

28. Chaise selon l'une au moins des revendications précédentes, caractérisée en ce que sous le siège (23) sont fixés des écarteurs (93.1, 93.2) à l'extrémité inférieure desquels sont prévus des alésages filetés (94) au moyen desquels le siège (23) est fixé sur le châssis (22, 122, 222) avec interposition d'éléments à ressorts (102).

29. Chaise selon la revendication 28, caractérisée en ce que les éléments à ressorts (102) sont traversés par des vis (99) au moyen desquelles la tension initiale des ressorts et/ou l'inclinaison des chaises (23) sont réglables.

30. Chaise selon la revendication 29, caractérisée en ce que les têtes des vis (99) sont fixées de manière immobile axialement dans des évidements de fixation (27) du châssis (22).

31. Chaise selon la revendication 30, caractérisée en ce que les parois latérales (96) des évidements de fixation (27) sur le châssis (22) présentent dans le domaine des têtes des vis (99) et des éléments à ressorts (102) des alésages d'insertion (97) qui les traversent dans lesquels sont insérés des étriers (98) en fils de section circulaire qui entourent les tiges (99.1) des vis (99) en les empêchant cependant de se déplacer axialement.

32. Chaise selon l'une au moins des revendications précédentes, caractérisée en ce que le siège (23) consiste en un matériau non rembourré, dur, lavable, tel que le bois moulé ou un métal, et est muni dans sa partie la plus basse d'orifices de traversée (91) pour les liquides.

33. Chaise selon l'une au moins des revendications précédentes, caractérisée en ce qu'elle est munie d'accoudoirs (110) de telle manière que ceux-ci présentent une barre ronde (110.1) verticale qui est disposée dans l'évidement (55) opposé au raccordement au châssis (22) de chaque pied arrière (21.3, 21.4) et qui est fixée à celui-ci, le tube d'accoudoir (110.2) qui s'étend sensiblement horizontalement étant raccordé à la barre ronde verticale, de préférence en formant un coude oblique, et se prolongeant à son extrémité avant par un domaine terminal avant vertical, auquel se raccorde une section horizontale (110.4) courbée sous le siège (23) qui est fixée de préférence au châssis (22).
